# EUROPÄISCHE PATENTSCHRIFT

(11) **EP 1 055 629 B1**
(45) Veröffentlichungstag und Bekanntmachung des Hinweises auf die Patenterteilung: **06.08.2003**
(21) Anmeldenummer: 00110457.9
(22) Anmeldetag: 16.05.2000
(51) Int. Cl.: B65H 51/32, B65H 51/22, D03D 47/36, D04B 15/48

(54) **Fadenliefersystem**
Yarn supply system
Système d'alimentation en fil textile

(30) Priorität: 27.05.1999 SE 9900163
(43) Veröffentlichungstag der Anmeldung: 29.11.2000
(73) Patentinhaber: IROPA AG, 6340 Baar (CH)
(72) Erfinder: Tholander, Lars Helge Gottfrid, 310 42 Haverdal (SE)
(74) Vertreter: Grünecker, Kinkeldey, Stockmair & Schwanhäusser Anwaltssozietät

(56) Entgegenhaltungen:
- WO-A-94/19861
- US-A- 3 994 447

## Beschreibung

Die Erfindung betrifft ein Fadenliefersystem der im Oberbegriff des Anspruchs 1 angegebenen Art.

Bei dem aus WO94/19861 (PCT/EP94/00418) bekannten Fadenliefersystem ist die in einem Gehäuse untergebrachte Stromversorgungs-Einheit an der Säule des Liefergerät-Ständers außen angebracht. Eine Kabelschleife führt zum jeweiligen Liefergerät. Die Außenabmessungen der Säule sind so gewählt, dass die Tragfähigkeit für die an dem Ständer anzubringenden Liefergeräte und die Stromversorgungs-Einheit gewährleistet ist. Die Stromversorgungs-Einheit ist zwar kompakt, jedoch dem bei solchen Fadenliefersystemen unvermeidlichen Flusenanfall ungeschützt ausgesetzt. Außerdem stellt sie eine sperrige Komponente des Fadenliefersystems dar, bei dem möglichst unbehinderter Zugang und Zugriff zu den Liefergeräten und zum Ständer wünschenswert ist

Konventionelle Technik bei solchen Fadenliefersystemen ist es, die Stromversorgungs-Einheit, die aufgrund leistungsfähiger Transformator-Komponenten relativ groß bauen und schwer sein kann, beim Ständer direkt auf den Boden abzustellen und mit den Liefergeräten über Kabelstränge zu verbinden. Dadurch ist der Zutritt zum Ständer und den Liefergeräten eingeschränkt und stören die Kabelstränge beim Arbeiten an dem Fadenliefersystem.

Der Erfindung liegt die Aufgabe zugrunde, ein Fadenliefersystem der eingangs genannten Art zu schaffen, bei dem die Stromversorgungs-Einheit gegen äußere Einflüsse besser geschützt ist und den Zutritt beziehungsweise Zugriff zum Ständer so wenig wie möglich stört.

Die gestellte Aufgabe wird mit den Merkmalen des Anspruchs 1 gelöst.

Der Innenraum der Säule wird zum Unterbringen der Stromversorgungs-Einheit genutzt, so dass diese weitestgehend gegen Verschmutzung geschützt bleibt und der Zutritt beziehungsweise Zugriff zum Ständer von allen Seiten ungehindert möglich ist. Es ergibt sich eine kompakte Bauform des Ständers, der die Stromversorgungs-Einheit optisch verbirgt, wobei kurze Anschlussstrecken zu den Liefergeräten gegeben sind.

Der Querschnitt der Säule kann bewusst vergrößert, um dort (insbesondere beim Fußteil) den Unterbringungsraum für die Stromversorgungs-Einheit zu schaffen. Störend vorstehende Komponenten sind vermieden. Durch den vergrößerten Querschnitt der Säule ist der Ständer stabil. Dieser vergrößerte Querschnittsbereich könnte gleichzeitig den Fußteil oder einen Teil davon bilden.

Zweckmäßigerweise ist die Säule ein in Umfangsrichtung geschlossenes Hohlprofil mit durchgehend in-etwa gleichem Querschnitt. Dies hat herstellungstechnische Vorteile.

Alternativ könnte die Säule ein Hohlprofil mit einer zumindest bereichsweise offenen Seite sein. In diesem Bereich wird die Stromversorgungs-Einheit eingesetzt.

Besonders zweckmäßig ist es, als Säule ein extrudiertes Hohlprofil aus Leichtmetall oder einer Leichtmetalllegierung zu verwenden. Dies spart Gewicht, erhöht die Stabilität des Ständers. Derartige Profile sind handelsüblich und kostengünstig.

Um von der Stromversorgungs-Einheit abgegebene Wärme zu verteilen und effektiv abzuführen, ist es günstig, an der Säule zumindest außenseitig Kühlrippen vorzusehen.

Zweckmäßig ist die Stromversorgungs-Einheit in einem seitlichen Ausschnitt der Säule geborgen untergebracht, welcher Ausschnitt durch wenigstens einen Verschlussdeckel abgedeckt ist.

Die Säule kann zusätzlich zu ihrer Aufgabe, die Tragarme abzustützen und die Stromversorgungs-Einheit aufzunehmen, struktureller Teil der Verkabelung sein, die sich von der Stromversorgungs-Einheit zu den Liefergeräten erstreckt. Zu diesem Zweck sind an der Säule und/oder am Verschlussdeckel elektrische Anschlusskonnektoren oder Durchlässe für Kabel vorgesehen. Es brauchen nur mehr kurze Kabelabschnitte verlegt zu werden, die aufgeräumt sind, oder überhaupt nur die Kabel der Liefergeräte an die Anschlusskonnektoren angeschlossen, zum Beispiel angesteckt, zu werden. Die Säule, oder sogar der Ständer, können herstellerseitig entsprechend vorbereitet sein, wodurch die Rüstzeit des Fadenliefersystems verkürzt werden kann.

Es ist sogar denkbar, Kabel vom Inneren der Säule in das Innere der Tragarme zu verlegen und Anschlüsse oder Durchlässe nur mehr in den Tragarmen zu haben.

Weiterhin ist es günstig, die Säule zum Unterbringen auch einer passiven oder aktiven Knotenstruktur zur Daten- und/oder Signalübertragung zu nutzen. Wenn die Säule und/oder die Tragarme dann entsprechende Anschlusskonnektoren, Anschlussstellen oder Durchlässe für Kabel zur Daten- und/oder Signalübertragung aufweisen, lassen sich die Rüstzeiten solcher computerisierter Fadenliefersysteme verkürzen.

Die Säule kann weiterhin zum Unterbringen einer Druckluftquelle oder eines Druckluftversorgungsstranges in ihrem Inneren genutzt werden, weil der ohne dies zum Unterbringen der Stromversorgungs-Einheit vergrößerte Querschnitt der Säule genügend Platz auch für solche Hilfseinrichtungen bietet. Bei modernen Fadenliefersystemen wird nämlich häufig an den Fadenliefergeräten Druckluft für Hilfsfunktionen benötigt. Zum individuellen Anschließen der Liefergeräte an die Druckluftquelle und/oder den Druckluftversorgungsstrang können an der Säule und/oder an den Tragarmen passende Druckluft-Anschlüsse vorgesehen sein.

Von besonderem Vorteil ist es, die Stromversorgungs-Einheit so kompakt wie möglich und unter Nutzung moderner Technik auszubilden, so dass sich die Stromversorgungs-Einheit auch in einer relativ schlanken Säule unterbringen lässt. Mit einer Stromversorgungs-Einheit, die ein Zerhacker-Netzteil der switch-mode-Bauart mit zur Konstanthaltung der Ausgangsgleichspannung für den Antriebsmotor, den Antriebsmotor-Steuerkreis und gegebenenfalls der Sensoren des jeweiligen Liefergerätes veränderbarem Tastverhältnis enthält, lässt sich ein kleinbauender und relativ leichter Transformator nutzen und werden die Gehäuseabmessungen günstig kompakt. Beispielsweise braucht das Gehäuse einer solchen Stromversorgungs-Einheit nur mehr ein Volumen von wenigen Kubikdezimetern zu beanspruchen. Kern der Erfindung ist es, die Strom-Versorgungs-Einheit in den Ständer voll zu integrieren, damit sie gar nicht mehr als getrennte Ausstattungskomponente zu erkennen ist.

Da die Säule aufgrund des für die Stromversorgungs-Einheit vergrößerten Querschnitts genügend Unterbringungsraum bietet, kann ein Kühlgebläse in die Säule implementiert werden, um die entstehende Betriebswärme wirksam abzuführen.

Die Tragarme können außen an der stabilen Säule befestigt sein, oder die Säule sogar in Querrichtung durchsetzen. Dies vereinfacht die Montage der Tragarme und führt zu einem formsteifen Ständer. Zweckmäßigerweise hat die Säule einen runden oder viereckigen Querschnitt mit einem Innendurchmesser beziehungsweise einer Innenseitenlänge von mindestens 100 mm.

Anhand der Zeichnung werden Ausführungsformen des erfindungsgemäßen Gegenstandes erläutert. Es zeigen:
- Fig. 1: eine Seitenansicht, teilweise im Schnitt, eines Fadenliefersystems,
- Fig. 2: einen schematischen Querschnitt in der Schnittebene II-II von Figur 1,
- Fig. 3: eine schematische Seitenansicht einer anderen Ausführungsform eines Fadenliefersystems, und
- Fig. 4: ein Blockschaltbild einer kompakten Stromversorgungs-Einheit.

Ein Fadenliefersystem Y in den Figuren 1 und 2 weist einen Liefergeräte-Ständer S (Feeder Stand) auf, mit dem Fadenliefergeräte F und zumindest eine Stromversorgungs-Einheit P an einer fadenverarbeitenden Textilmaschine (nicht gezeigt) wie einer Webmaschine, in ihren operativen Stellungen positioniert werden. Der Ständer S weist einen Fußteil 1, zum Beispiel mit Bodenlaufrädern, wenigstens eine im wesentlichen vertikale Säule A und beispielsweise mehrere von der Säule A getragene Tragarme T auf. Die zur Versorgung der nicht gezeigten Textilmaschine benötigen Faden-Liefergeräte F werden an frei wählbaren Positionen an den Tragarmen festgelegt und beispielsweise über Kabel 10, 11 an die Stromversorgungs-Einheit P angeschlossen. Über die Kabel 10, 11 wird jedes Faden-Liefergerät F beispielsweise mit dem Antriebsstrom für einen elektrischen Antriebsmotor, mit einer Gleichspannung für einen Steuerkreis oder mit Daten, Informationen oder Signalen versorgt. Auch eine Rückführung von Signalen, Daten oder Informationen in einem vernetzten, computerisierten Fadenliefer-System, zum Beispiel mit einem Daten-Bus, kann zweckmäßig sein.

Die Säule A ist hohl und zumindest bereichsweise mit einem derart vergrößerten Innenquerschnitt ausgebildet, dass die wenigstens eine Stromversorgungs-Einheit P im Inneren der Säule A angeordnet werden kann. In der Ausführungsform der Figuren 1 und 2 besitzt die Stromversorgungs-Einheit P ein kastenartiges Gehäuse 8, das neben elektrischen, magnetischen und elektronischen Komponenten (nicht gezeigt) zum Erzeugen des Antriebsstroms und des Steuerstroms, der aus dem über ein Kabel 5 bereitgestellten Netzstrom abgeleitet wird. Das Kabel 5 und gegebenenfalls ein zur Datenübertragung vorgesehenes Kabel 6 führen vom unteren Ende der Säule A im Inneren zur Stromversorgungs-Einheit P. Das Gehäuse 8 der Stromversorgungs-Einheit P ist entweder von oben oder unten in die allseits geschlossene Säule A eingebaut, oder zweckmäßiger durch wenigstens eine seitliche Öffnung 24, die durch einen Verschlussdeckel 25 abgedeckt sein kann. Der Verschlussdeckel 25 ist zweckmäßigerweise so ausgebildet und festgelegt, dass er die durch den Ausschnitt 24 unterbrochene Struktur der Säule A aussteift.

In der Ausführungsform von Figur 1 sind an der Säule elektrische Anschlusskonnektoren oder Durchlässe 2, 4 vorgesehen, und/oder am Verschlussdeckel 25, die zum Durchführen oder Anschließen der Kabel 10, 11 nutzbar sind. Am Gehäuse 8 der Stromversorgungs-Einheit P können Schalter, Anzeigeeinrichtungen 9 und dergleichen vorgesehen sein, die gegebenenfalls durch einen Ausschnitt 26 des Verschlussdeckels 25 zugänglich sind. Ferner ist bei der Ausführungsform in Figur 1 in das Gehäuse 8 eine Knotenstruktur 7B eines Daten- oder Signal-Übertragungssystems (Netzwerk oder Datenbus-Einrichtung) eingegliedert, an das die Faden-Liefergeräte F angeschlossen sind.

In den Figuren 1 und 2 besteht die Säule A aus einem Hohlprofil 22, gegebenenfalls mit der Aussparung 24, dessen Innenquerschnitt so groß bemessen ist, dass das Gehäuse 8 der Stromversorgungs-Einheit P Platz findet und beispielsweise mit Befestigungselementen 28 festlegbar ist. Zweckmäßigerweise sind zumindest an der Außenseite des Hohlprofils 22 Kühlrippen 23 angeformt. In Figur 2 sind elektrische Anschlusskonnektoren 2 am Verschlussdeckel 25 gezeigt. An diesen Konnektoren lassen sich die Kabel 10, 11 wahlweise anschließen. Diese Konnektoren könnten auch direkt am Gehäuse 8 vorgesehen und über Durchlässe im Hohlprofil 22 und/oder dem Verschlussdeckel 25 zugänglich sein. Schalt- oder Anzeigeeinrichtungen 30 sind durch die Aussparung 26 zugänglich. Die Tragarme T könnten mit Befestigungselementen 29 an einer Seite des Hohlprofils 22 befestigt sein. Es ist aber auch denkbar, die Tragarme (gestrichelt) das Hohlprofil 22 quer durchsetzen zu lassen. Um außen freiliegende Kabelstränge zu vermeiden, könnten. Anschlusskonnektoren oder Durchlässe 2 in den Tragarmen T verteilt vorgesehen und über Zwischenverbindungen 27 mit der Stromversorgungs-Einheit P verbunden sein.

Die Stromversorgungs-Einheit P ist zweckmäßigerweise eine Kompakteinheit mit einem Volumen von nur wenigen Kubikdezimetem, deren kompakte Baugröße durch Verwendung elektronischer Zerhackereinrichtungen anstelle schwerer Leistungstransformatoren ermöglicht sind. Eine derartige kompakte Stromversorgungs-Einheit P wird später anhand der Figur 4 erläutert.

Die Stromversorgungs-Einheit kann (wie in Figur 1) auf der Höhe der Tragarme T in der Säule A angeordnet werden, oder tiefer knapp oberhalb des Fußteils 1 um die Standsicherheit des Ständers S zu verbessern. Wichtig ist, dass die Stromversorgungs-Einheit P im Inneren der Säule geschützt untergebracht ist und keine im Arbeitsbereich am Ständer S vorstehende Komponenten hat, und dass gegebenenfalls auch die Verkabelung zum überwiegenden Teil in der Säule A untergebracht ist.

Das Hohlprofil 22 besteht zweckmäßigerweise aus endlos extrudiertem Aluminium oder einer Leichtmetalllegierung und hat beispielsweise rechteckigen oder quadratischen Querschnitt mit einer inneren Seitenlänge von mindestens 100 mm.

In dem Fadenliefersystem Y in Figur 3 ist die Stromversorgungs-Einheit P im Inneren der Säule A des Ständers S mit Befestigungseinrichtungen 28 montiert, gegebenenfalls so, dass sie einen Spalt zur Innenwand frei lässt. An anderer Stelle ist im Inneren der Säule als getrennte Einheit die Knotenstruktur B, 7 des Daten- oder Signalübertragungssystems angeordnet. Ferner ist im Inneren der Säule A ein Druckluftversorgungsstrang oder eine Druckluftquelle 34 vorgesehen. Schließlich kann auch wenigstens ein Kühlgebläse 33 im Inneren der Säule A untergebracht sein, das zum Kühlen der im Betrieb wärmeabgebenden Komponenten dient. Zweckmäßigerweise sind Lufteintritts- und Luftaustrittsöffnungen 31, 32 mit Abdeckgittem oder Filtern vorgesehen, um trotz eines Kühlluftstromes im Inneren der Säule A Verschmutzungen und unvermeidlichen Flusenanfall am Eintreten zu hindern.

Die elektrischen Anschlusskonnektoren oder Durchlässe 2, 4 sind beispielsweise in den Seitenwänden der Säule A positioniert und mit der Stromversorgungs-Einheit P verbunden. Von der Knotenstruktur B, 7 können ebenfalls Anschlüsse zu außenseitig zugänglichen Anschlusskonnektoren 36 vorgesehen sein. Von der Druckluftquelle beziehungsweise dem Druckluftversorgungsstrang 34 sind entsprechende Druckluftanschlüsse 35 ebenfalls an der Außenseite der Säule A angeordnet, wobei zweckmäßigerweise Regelund Ventileinrichtungen 37 im Inneren der Säule A untergebracht sind.

Den gezeigten Ausführungsformen gemeinsam ist eine Verwendung der Säule A des Ständers S als funktionelle Versorgungskomponente des Fadenliefersystems Y dadurch, dass zumindest die Stromversorgungs-Einheit P im Inneren der Säule positioniert ist und an der Säule oder in der Aussparung der Säule Kabeldurchlässe oder Anschlusskonnektoren vorgesehen sind, die das wahlweise anschließen der an dem Ständer zu positionierenden Faden-Liefergeräte ermöglichen.

Der Querschnitt der Säule A, die eine Versorgungskomponente in dem Fadenliefersystem Y bilden soll, ist gegenüber herkömmlichen, ausschließlich eine Tragfunktion habenden Säulen deutlich vergrößert. Jedoch ist es zweckmäßig, die Stromversorgungs-Einheit so kompakt wie möglich beziehungsweise relativ langgestreckt und schlank auszubilden. Deshalb wird gemäß Anspruch 4 bevorzugt eine Stromversorgungs-Einheit P verwendet, die ein Zerhacker-Netzteil Z der switch-mode-Bauart mit zur Konstanthaltung der Ausgangsgleichspannung für einen Antriebsmotor M des jeweiligen Faden-Liefergeräts F für einen Steuerkreis C und gegebenenfalls für Sensoren D des Faden-Liefergeräts F veränderbarem Tastverhältnis enthält. Durch Verwendung dieser leistungsfähigen und modernen elektronischen und elektrischen Komponenten kann die Stromversorgungs-Einheit P ein Gewicht von zirka 1 KG und ein Volumen von nur zirka 2 bis 3 Liter haben. Dies ermöglicht es, die Stromversorgungs-Einheit P in die Säule A einfach einzubauen. Der Zerhacker-Netzteil Z ist an das Kabel 5 angeschlossen, das zum Wechselspannungs-Netz führt oder zu einem nicht gezeigten Anschluss der zugehörigen Textilmaschine. Der Zerhacker-Netzteil Z besitzt wenigstens einen Gleichspannungs-Ausgang, an den das Kabel 10 angeschlossen ist. Zusätzlich können noch weitere Gleichspannungs-Ausgänge vorgesehen sein, an die die Kabel 11, 12 angeschlossen sind, beispielsweise für den Steuerkreis C oder die Sensoren D.

Im Zerhacker-Netzteil Z ist eingangsseitig eine Gleichrichtersektion 13 mit einem Filter vorgesehen. Dahinter befindet sich eine Hochfrequenz-Zerhacker-Inverter-Sektion 14 und ein Transformator 15. Auf den Transformator 15 folgt eine weitere Gleichrichtersektion 16 mit einem Filter 21 die zu Ausgangsschnittstellen 3 führt. Eine Rückführschleife 17 erstreckt sich mit einem Pulsweitenmodulationsglied 19 innerhalb eines Kreises 18 zur Hochfrequenz-Zerhacker-Inverter-Sektion 14. Das Abtastverhältnis des Inverters 14 ist so veränderbar, dass die Gleichspannungen für den Antriebsmotor M, den Steuerkreis C oder die Sensoren D außerordentlich genau konstant haltbar sind. Die Sektion 14 enthält wenigstens einen Leistungstransistor und einen hochfrequent arbeitenden Schalter (MOSFET oder BIPOLAR). Das Pulsweitenmodulationsglied 19 kann über einen Oszillator getaktet und mit einer Verstärkerstufe und einer Referenzspannung angesteuert werden, um das Tastverhältnis zu variieren. In der Sektion 14 wird das Gleichstromniveau bei hoher Frequenz (20 bis 200 kHz oder mehr) zerhackt (chopped), im Transformator 15 transformiert, in der Gleichrichtersektion 16 gleichgerichtet und gefiltert, so dass sich eine sehr gleichmäßige Gleichspannung auf dem jeweils gewünschten Spannungsniveau ergibt. Das Zerhacker-Netzteil Z kann einen Wechselspannungsbereich zwischen 200 und 600 V verarbeiten. Zweckmäßigerweise lässt sich der Zerhacker-Netzteil Z zwischen mehreren Arbeitsbereichen umschalten, beispielsweise drei Stufen für 2 bis 300 V Wechselspannung, 300 bis 450 V Wechselspannung, und 450 bis 600 V Wechselspannung. Diese Bauweise führt auch dazu, dass die Stromversorgungs-Einheit P im Betrieb wenig Wärme abgibt, hohe Betriebssicherheit hat, EMC-Anforderungen zuverlässig erfüllt, die Verwendung einfacher Keramik-Spezialsicherungen und Sicherungsautomaten ermöglicht und ein leichtes und exakt an die Innenform der Säule A anpassbares Gehäuse 8 haben kann.

In den gezeigten Ausführungsformen ist jeweils eine einzige Stromversorgungs-Einheit P in die Säule A innen eingebracht. Es wäre denkbar, mehrere solcher Gehäuse 8, beziehungsweise mehrere Stromversorgungs-Einheiten auf die gleiche Weise unterzubringen. Ferner ist der jeweilige Ständer S mit nur einer Säule A dargestellt. Bei großen Ständern S könnten jedoch auch mehrere Säulen A vorgesehen werden, von denen zumindest eine zur Aufnahme der Stromversorgungs-Einheit P dient, oder gegebenenfalls alle Säulen mit vergrößertem Querschnitt zum Unterbringen von Versorgungseinrichtungen des Fadenliefersystems Y eingesetzt werden.

Um in der Säule A auch eine herkömmliche, größer bauende Stromversorgungs-Einheit P unterzubringen, könnte die Säule A einen im Querschnitt entsprechend groß dimensionierten Unterteil und einen schlankeren Oberteil aufweisen (nicht gezeigt), welcher dann die Tragarme T trägt. In dem sockel- oder podestartigen Unterteil der Säule A wird dann die Stromversorgungs-Einheit P eingebaut. Die Verbindungskabel zu den Faden-Liefergeräten F verlaufen im schlankeren Teil der Säule A nach oben, oder sogar außerhalb der Säule A. Dieses vergrößerte Unterteil könnte sogar den Fußteil des Ständers S bilden.

## Patentansprüche

1. Fadenliefersystem (Y) mit einem Liefergerät-Ständer (S), der einen Fußteil (1), wenigstens eine im wesentlichen vertikale, hohle Säule (A) und an der Säule (A) angeordnete Tragarme (T) für wenigstens ein Fadenliefergerät (F) aufweist und mit wenigstens einer an das Netz anschließbaren Stromversorgungs-Einheit (P) für das wenigstens eine Liefergerät,
**dadurch gekennzeichnet,**
**dass** die Stromversorgungs-Einheit (P) im Inneren der Säule (A) angeordnet ist.

2. Fadenliefersystem nach Anspruch 1,
**dadurch gekennzeichnet,**
**dass** die Säule (A) zumindest im Unterbringungsbereich der Stromversorgungs-Einheit P, einen bis auf mindestens die Abmessungen der Stromversorgungs-Einheit P vergrößerten Querschnitt aufweist.

3. Fadenliefersystem nach Anspruch 1,
**dadurch gekennzeichnet,**
**dass** die Säule (A) ein in Umfangsrichtung geschlossenes Hohlprofil (22) mit durchgehend in etwa gleichbleibendem Querschnitt ist.

4. Fadenliefersystem nach Anspruch 1,
**dadurch gekennzeichnet,**
**dass** die Säule (A) ein Hohlprofil mit einer, zumindest bereichsweise, offenen Seite (24) ist.

5. Fadenliefersystem nach Anspruch 1,
**dadurch gekennzeichnet,**
**dass** die Säule (A) ein extrudiertes Hohlprofil (22) aus Leichtmetall oder einer Leichtmetall-Legierung ist.

6. Fadenliefersystem nach Anspruch 1,
**dadurch gekennzeichnet,**
**dass** die Säule (A) zumindest außenseitige Kühlrippen (23) aufweist.

7. Fadenliefersystem nach Anspruch 1,
**dadurch gekennzeichnet,**
**dass** ein seitlicher Ausschnitt (24) der Säule (A) durch wenigstens einen Verschlussdeckel (25) abgedeckt ist.

8. Fadenliefersystem nach wenigstens einem der vorhergehenden Ansprüche,
**dadurch gekennzeichnet,**
**dass** an der Säule (A) und/oder am Verschlussdeckel (25) elektrische Anschlusskonnektoren oder Kabeldurchlässe (2, 4) für Kabel (10, 11) zu beziehungsweise von den Liefergeräten (F) vorgesehen sind.

9. Fadenliefersystem nach Anspruch 1,
**dadurch gekennzeichnet,**
**dass** von der Stromversorgungs-Einheit (B) im Inneren der Säule (A) innenliegende Kabel in die Tragarme (T) und zu dort vorgesehenen Auslässen und/oder Anschlusskonnektoren (2) führen.

10. Fadenliefersystem nach Anspruch 1,
**dadurch gekennzeichnet,**
**dass** in der Säule (A) wenigstens eine aktive oder passive Knotenstruktur (7B) zur Daten- und/oder Signalübertragung von oder zu den Liefergeräten (F) vorgesehen ist.

11. Fadenliefersystem nach Anspruch 10,
**dadurch gekennzeichnet,**
**dass** an der Säule (A) und/oder den Tragarmen (T) mit der Knotenstruktur (7B) verbundene Anschlussschnittstellen (36) zur Daten- und/oder Signalübertragung vorgesehen sind.

12. Fadenliefersystem nach Anspruch 1,
**dadurch gekennzeichnet,**
**dass** im Inneren der Säule (A) eine Druckluftquelle (34) oder ein Druckluftversorgungsstrang, vorzugsweise mit Steuer- und Regelventileinrichtung (37), angeordnet ist, und dass an der Säule (A) und/oder an den Tragarmen (T) Druckluftanschlüsse (35) angebracht sind.

13. Fadenliefersystem nach Anspruch 1,
**dadurch gekennzeichnet,**
**dass** die Stromversorgungs-Einheit (P) eine Kompakteinheit ist, die in einem Gehäuse (8) ein Zerhacker-Netzteil (Z) der switch-mode-Bauart mit zur Konstanthaltung der Ausgangsgleichspannung für einen Antriebsmotor (M), einen Antriebsmotor-Steuerkreis (C) und gegebenenfalls von Sensoren (D) eines Liefergeräts (F) veränderbarem Tastverhältnis aufweist.

14. Fadenliefersystem nach Anspruch 1,
**dadurch gekennzeichnet,**
**dass** im Inneren der Säule (A) ein Kühlgebläse (33) enthalten ist, und dass Lufteinlassund Auslassöffnungen durch Gitter oder Filter (32, 31) abgedeckt sind.

15. Fadenliefersystem nach Anspruch 1,
**dadurch gekennzeichnet,**
**dass** die Tragarme (T) außen an der Säule (A) befestigt sind oder die Säule (A) in Querrichtung durchsetzen.

16. Fadenliefersystem nach Anspruch 1,
**dadurch gekennzeichnet,**
**dass** die Säule (A) einen viereckigen oder runden Querschnitt mit einem Innendurchmesser beziehungsweise einer Innenseitenlänge von mindestens 100 mm aufweist.

## Claims

1. A thread feeding system (Y) having a feeder unit frame (S) which has a foot part (1), at least one substantially vertical hollow column (A) and, arranged on the column (A), bearer arms (T) for at least one thread feeder unit (F), and having at least one power supply unit (P) which can be connected to the mains, for the at least one feeder unit, **characterised in that**
the power supply unit (P) is arranged inside the column (A).

2. A thread feeding system according to Claim 1, **characterised in that** the column (A) has, at least in the region in which the power supply unit P is accommodated, a cross-section which is enlarged to at least the dimensions of the power supply unit P.

3. A thread feeding system according to Claim 1, **characterised in that** the column (A) is a hollow profiled section (22) which is closed in the circumferential direction and has a cross-section that remains approximately constant throughout.

4. A thread feeding system according to Claim 1, **characterised in that** the column (A) is a hollow profiled section with a side (24) which is open at least in certain regions.

5. A thread feeding system according to Claim 1, **characterised in that** the column (A) is an extruded hollow profiled section (22) of light metal or a light metal alloy.

6. A thread feeding system according to Claim 1, **characterised in that** the column (A) has, at least on the outside, cooling ribs (23).

7. A thread feeding system according to Claim 1, **characterised in that** a lateral cutout (24) of the column (A) is covered by at least one closing cover (25).

8. A thread feeding system according to at least one of the preceding claims, **characterised in that** electrical terminal connectors or cable feedthroughs (2, 4) for cables (10, 11) to and from the feeder units (F) are provided on the column (A) and/or on the closing cover (25).

9. A thread feeding system according to Claim 1, **characterised in that** cables lying inside the column (A) lead from the power supply unit (B) into the bearer arms (T) and to terminal connectors (2) and/or outlets provided there.

10. A thread feeding system according to Claim 1, **characterised in that** at least one active or passive node structure (7B) for transmitting data and/or signals from or to the feeder units (F) is provided in the column (A).

11. A thread feeding system according to Claim 10, **characterised in that** terminal interfaces (36) connected to the node structure (7B) are provided on the column (A) and/or the bearer arms (T) for transmitting data and/or signals.

12. A thread feeding system according to Claim 1, **characterised in that** a compressed air source (34) or a compressed air supply line, preferably with a control and regulating valve means (37), is arranged inside the column (A), and **in that** compressed air connection points (35) are mounted on the column (A) and/or on the bearer arms (T).

13. A thread feeding system according to Claim 1, **characterised in that** the power supply unit (P) is a compact unit which has, in a housing (8), a chopper power pack (Z) of the switch mode construction with a pulse duty factor which is adjustable in order to keep constant the output d.c. voltage for a drive motor (M), a drive motor control circuit (C) and where applicable sensors (D) of a feeder unit (F).

14. A thread feeding system according to Claim 1, **characterised in that** a cooling fan (33) is contained inside the column (A), and **in that** air inlet and outlet openings are covered by grids or filters (32, 31).

15. A thread feeding system according to Claim 1, **characterised in that** the bearer arms (T) are secured to the outside of the column (A) or pass through the column (A) in the transverse direction.

16. A thread feeding system according to Claim 1, **characterised in that** the column (A) has a rectangular or round cross-section with an internal diameter or an inside length of at least 1 mm.

## Revendications

1. Système (Y) d'alimentation en fil textile comportant un support (S) d'appareil d'alimentation qui présente un pied (1), au moins une colonne (A) creuse, essentiellement verticale, et des bras (T) porteurs disposés à la colonne (A) pour au moins un appareil (F) d'alimentation en fil textile et comportant au moins une unité (P) d'alimentation électrique pouvant se raccorder au réseau électrique pour ledit au moins un appareil (F) d'alimentation, **caractérisé en ce que** l'unité (P) d'alimentation électrique est disposée à l'intérieur de la colonne (A) .

2. Système d'alimentation en fil textile selon la revendication 1, **caractérisé en ce que** la colonne (A) présente, au moins dans la zone d'hébergement de l'unité (P) d'alimentation électrique, une section augmentée jusqu'à atteindre au moins les dimensions de l'unité (P) d'alimentation.

3. Système d'alimentation en fil textile selon la revendication 1, **caractérisé en ce que** la colonne (A) est un profil (22) creux fermé en direction du périmètre, de section demeurant en permanence sensiblement égale.

4. Système d'alimentation en fil textile selon la revendication 1, **caractérisé en ce que** la colonne (A) est un profil (22) creux, comportant un côté (24) ouvert, au moins par zone.

5. Système d'alimentation en fil textile selon la revendication 1, **caractérisé en ce que** la colonne (A) est un profil (22) creux extrudé en métal léger ou en un alliage de métaux légers.

6. Système d'alimentation en fil textile selon la revendication 1, **caractérisé en ce que** la colonne (A) présente, au moins à l'extérieur, des nervures (23) de refroidissement.

7. Système d'alimentation en fil textile selon la revendication 1, **caractérisé en ce qu'**une découpe (24) latérale de la colonne (A) est recouverte d'au moins un couvercle (25) de fermeture.

8. Système d'alimentation en fil textile selon l'une au moins des revendications précédentes, **caractérisé en ce que**, à la colonne (A) et/ou au couvercle (25) de fermeture, sont prévus des connecteurs de raccordement électrique ou des traversées (2, 4) de câble pour les câbles (10, 11) se dirigeant vers, respectivement, provenant des appareïls d'alimentation.

9. Système d'alimentation en fil textile selon la revendication 1, **caractérisé en ce que**, de l'unité (B) d'alimentation électrique à l'intérieur de la colonne (A), des câbles reposant à l'intérieur se dirigent dans les bras (T) porteurs et vers des sorties prévues à cet endroit et/ou des connecteurs (2) de raccordement.

10. Système d'alimentation en fil textile selon la revendication 1, **caractérisé en ce que** dans la colonne (A) au moins une structure (7B) de noeuds active ou passive et prévue pour la transmission de données et/ou de signaux provenant ou dirigés vers les appareils (F) d'alimentation.

11. Système d'alimentation en fil textile selon la revendication 10, **caractérisé en ce que**, à la colonne (A) ét/ou aux bras (T) porteurs, des interfaces (36) de raccordement reliées à la structure (7B) de noeuds sont prévues pour la transmission de données et/ou de signaux.

12. Système d'alimentation en fil textile selon la revendication 1, **caractérisé en ce que**, à l'intérieur de la colonne (A), une source (34) d'air comprimé ou un jeu de conduits d'alimentation en air comprimé, de préférence comprenant un dispositif (37) de vanne de régulation et de commande, est disposé et qu'à la colonne (A) et/ou aux bras (T) porteurs des raccordements (35) d'air comprimé sont montés.

13. Système d'alimentation en fil textile selon la revendication 1, **caractérisé en ce que** l'unité (P) d'alimentation électrique est une unité compacte qui, dans un boîtier (8) présente un hacheur (Z) de type "à commutation" avec, pour maintenir constante une tension continue de sortie pour un moteur (M) d'entraînement, une boucle ici d'asservissement de moteur d'entraînement et éventuellement un rapport cyclique modifiable par des capteurs (D) d'un appareil (F) d'alimentation.

14. Système d'alimentation en fil textile selon la revendication 1, **caractérisé en ce que**, à l'intérieur de la colonne (A), une soufflerie (33) de refroidissement est contenue et que les ouvertures d'admission et d'évacuation d'air sont recouvertes par du grillage ou des filtres (32, 31).

15. Système d'alimentation en fil textile selon la revendication 1, **caractérisé en ce que** les bras (T) porteurs sont fixés à l'extérieur à la colonne (A) ou traversent transversalement la colonne (A).

16. Système d'alimentation en fil textile selon la revendication 1, **caractérisé en ce que** la colonne (A) présente une section carrée ou ronde d'un diamètre intérieur, respectivement, une longueur d'arête intérieure, d'au moins 100 mm.
